# FASCICULE DE BREVET EUROPEEN

(11) **EP 0 131 263 B1**
(45) Date de publication et mention de la délivrance du brevet: **09.09.1987**
(21) Numéro de dépôt: 84107854.6
(22) Date de dépôt: 05.07.1984
(51) Int. Cl.: B22D 11/00, B22D 11/14

(54) **Procédé et installation pour la coulée continue d'un tuyau en fonte à emboîtement**
Verfahren und Vorrichtung zum Stranggiessen von gusseisernen Muffenröhren
Process and installation for the continuous casting of cast iron socket tubes

(30) Priorité: 12.07.1983 FR 8311788
(43) Date de publication de la demande: 16.01.1985
(73) Titulaire: PONT-A-MOUSSON S.A., 54017 Nancy (FR)
(72) Inventeur: Gourmel, Yves, F-54700 Pont-A-Mousson (FR); Pierrel, Michel, F-54700 Pont-A-Mousson (FR); Bellocci, Rio, F-54700 Pont-A-Mousson (FR)
(74) Mandataire: Puit, Thierry

## Description

La présente invention est relative à la coulée continue verticale d'un tuyau en fonte pourvu d'un emboîtement. Bien que l'invention soit applicable à des tuyaux de n'importe quelle épaisseur, elle convient particulièrement à la fabrication de tuyaux minces. L'expression « tuyau mince - s'applique à un tuyau dont le rapport épaisseur/diamètre est faible, inférieur à 10 %, plutôt qu'à l'épaisseur elle-même considérée isolément, puisque celle-ci, suivant les diamètres, peut varier de moins de 5 mm (diamètre 80 mm) à moins de 15 mm (diamètre 1 000 mm).

L'invention concerne plus précisément la coulée continue ascendante d'un tuyau à emboîtement à partir d'un bain métallique.

On connaît, par exemple par le brevet DE-C-804840 sur la-base duquel les préambules des revendications indépendantes 1 et 6 sont rédigés, la coulée continue ascendante d'une ébauche tubulaire métallique de petit diamètre et de forte épaisseur que l'on extrait d'un bain métallique au fur et à mesure qu'on ta solidifie à l'intérieur d'une courte filière disposée verticalement, dont l'extrémité inférieure est en communication avec le bain métallique. Un tel procédé ne prévoit pas la coulée d'un tube pourvu d'un emboîtement.

La Demanderesse s'est posé le problème d'obtenir un tuyau à emboîtement par coulée continue- ascendante, sans noyau ni mandrin, pour le formage de la cavité cylindrique interne du tuyau à obtenir.

Le problème est résolu par le procédé de l'invention.

. L'invention a pour objet un procédé pour la coulée continue verticale ascendante d'un tuyau en fonte, du type dans lequel on utilise un creuset-réservoir alimenté en métal liquide en source, ledit creuset-réservoir, à paroi cylindrique, constituant une filière donnant la forme du fût du tuyau, on refroidit extérieurement la filière et on engendre un corps tubulaire par extraction ascendante de métal solidifié, pas à pas, hors de la filière, ce procédé étant caractérisé en ce que pour la fabrication d'un tuyau à emboîtement on forme d'abord l'emboîtement et une amorce du fût en faisant monter la fonte liquide dans l'espace annulaire compris entre une coquille donnant la forme extérieure de l'emboîtement et un noyau donnant la forme interne de l'emboîtement.

L'invention a également pour objet une installation pour la mise en oeuvre de ce procédé, cette installation du type comprenant un creuset constitué par une filière tubulaire et par un fond en matériau réfractaire où débouche un conduit d'alimentation en fonte liquide, cette installation étant caractérisée en ce que la filière tubulaire est surmontée d'une coquille d'acier donnant la forme extérieure de l'emboîtement et portant un noyau d'emboîtement en matériau réfractaire poreux perméable aux gaz donnant la forme intérieure de l'emboîtement et amorçant celle de la cavité cylindrique du fût du tuyau à obtenir, ladite coquille et ledit noyau d'emboîtement s'évasant vers le haut, coaxialement à la filière tubulaire en graphite, ledit noyau comportant une jupe tubulaire immergée par son extrémité inférieure sur une certaine profondeur correspondant à une partie de la hauteur de la filière et à une amorce de fût du tuyau à obtenir.

Grâce à ce procédé et à cette installation, un tuyau en fonte, à emboîtement, est réalisable de manière simple, donc fiable et peu coûteuse, avec un faible rapport épaisseur/diamètre, et en obtenant un bel état de surface non seulement extérieurement comme connu en soi grâce à la filière tubulaire mais encore intérieurement, malgré l'absence de mandrin ou noyau et d'espace annulaire sur toute la hauteur de la filière tubulaire.

Suivant un mode d'exécution de l'invention, la fonte est aspirée pour former l'emboîtement et est amenée en source au moyen d'un bloc-siphon.

Suivant un autre mode d'exécution de l'invention, l'alimentation en fonte s'effectue en source, sous basse pression gazeuse, sans aspiration.

D'autres caractéristiques et avantages apparaîtront au cours de la description qui va suivre.

Au dessin annexé donné seulement à titre d'exemple,
la figure 1 est une vue schématique en coupe de l'installation de l'invention au moment où la coulée de l'emboîtement va commencer ;
la figure 2 est une vue partielle en coupe analogue à la Fig. 1 illustrant la phase de coulée de l'emboîtement ;
la figure 3 est une vue partielle en coupe analogue à la Fig. 2 illustrant la solidification de l'emboîtement et d'une amorce de fût ;
la figure 4 est une vue schématique en coupe analogue à la Fig. 1 illustrant la coulée continue ascendante d'un tuyau à emboîtement par extraction de l'emboîtement solidifié et alimentation continue en fonte liquide en source ;
la figure 5 est une vue partielle en coupe analogue à la Fig. 2 d'une variante d'exécution avec moyens internes d'extraction de l'emboîtement ;
la figure 6 est une vue partielle en coupe illustrant l'extraction d'un tuyau en formation à l'aide de ces moyens internes ;
la figure 7 est une vue de détail en coupe des moyens internes d'extraction en bout de noyau d'emboîtement ;
la figure 8 est une vue partielle de détail en coupe analogue à la Fig. 7 du bout de noyau d'emboîtement adapté pour comporter lesdits moyens internes d'extraction ;
la figure 9 est une vue partielle de détail en coupe suivant la ligne 9-9 de la Fig. 8 ;
la figure 10 est une vue schématique en coupe d'une variante de l'invention avec alimentation ascendante sous basse pression, sans aspiration.

Suivant l'exemple d'exécution de la Fig. 1, l'invention est appliquée à la coulée continue ascendante d'un tuyau en fonte T, à emboîtement, ledit tuyau étant mince du fait que le rapport épaisseur/diamètre est faible, inférieur à 10 %, l'épaisseur du fût, c'est-à-dire de la partie tubulaire adjacente à l'emboîtement, ne dépassant pas 15 mm pour un diamètre de 1 000 mm, 8 mm pour un diamètre de 300 mm et 5 mm pour un diamètre de 80 mm.

L'installation comporte :
une alimentation en fonte liquide par bloc-siphon,
un creuset constitué par une filière tubulaire refroidie,
une coquille et un·πoyau d'emboîtement,
des moyens pour soumettre la fonte liquide à une aspiration,
un extracteur du tuyau formé.

### 1. Alimentation en fonte liquide par bloc-siphon (1-2-3-4-5) : -

Un socle 1 creux, en matériau réfractaire, par exemple de type silico-alumineux comporte intérieurement un conduit de coulée en forme de L à jambage 2 horizontal ou légèrement oblique, et à pied 3, vertical, d'axe XX pour une alimentation en source du creuset. Le socle 1 est rehaussé d'une cheminée verticale 4 d'axe YY parallèle à l'axe XX du pied 3. La cheminée 4 communique à sa partie inférieure avec le jambage 2 du conduit de coulée et se termine à sa partie supérieure par un entonnoir de coulée 5 d'axe YY. La hauteur de la cheminée 4 est égale à celle du creuset ou de la filière 6 décrite ci-après (cheminée 4 et creuset 6 formant vases communicants). L'ensemble 1-2-3-4-5 s'appelle bloc-siphon. L'alimentation s'effectue en source c'est-à-dire par le bas ou la partie inférieure de la filière 6.

### 2. Le creuset refroidi extérieurement (la filière) :

Dans l'axe XX, au-dessus du pied 3, le socle 1 porte un creuset constitué par une filière tubulaire 6 en graphite d'axe XX et par le socle 1 constituant un fond de cuve 7 tronconique évasé en angle obtus légèrement inférieur à 180° vers le pied 3 du conduit de coulée qui débouche au creux dudit fond de cuve 7. Le fond de cuve 7 n'est pas refroidi.

La filière 6 est refroidie extérieurement par une chemise 8, par exemple en cuivre, à circulation d'eau de refroidissement, qui entre par un conduit 9 et sort par un conduit 10.

La chemise 8, 'en contact avec la filière 6, est disposée de manière à envelopper la filière 6 sur presque toute sa hauteur à l'exception cependant de sa partie inférieure qui doit rester non refroidie.

A cet effet, une plaque annulaire de support 11 de la chemise 8, en matériau réfractaire, par exemple de type silico-alumineux, donc thermiquement isolant, est interposée entre la chemise 8 et le socle 1, afin d'éviter le refroidissement du socle 1 par la chemise 8.

### 3. Coquille + noyau :

La filière 6 est surmontée ou prolongée à sa partie supérieure par une coquille 12 annulaire métallique, par exemple en acier, d'axe XX, évasée vers le haut, dont la cavité donne le profil extérieur d'emboîtement du tuyau T à obtenir. La coquille 12 présente à sa partie inférieure adjacente à la partie supérieure de la filière 6 la même épaisseur et les mêmes diamètres intérieur et extérieur que la filière 6 en vue du raccordement sans discontinuité avec la filière 6 (continuité du prolongement de la paroi intérieure de la filière 6 par la paroi intérieure de la coquille 12). Seule la partie inférieure de la coquille 12 s'emboîte dans la partie supérieure de la chemise de refroidissement 8 pour des raisons de montage. Cependant, pour réaliser l'étanchéité à l'air, un cordon d'étanchéité 6a est interposé entre la filière 6 et la coquille 12. Le cordon 6a est par exemple obtenu en coulant une colle en résine époxy sur la tranche supérieure de la filière 6. Dans cet exemple, la coquille 12 n'est pas refroidie extérieurement par eau. Elle est refroidie seulement par l'air ambiant. Mais la coquille 12 peut être également refroidie par eau, par exemple par pulvérisation de jets d'eau non représentés.

La coquille 12 comporte au-dessus de la cavité de moulage proprement dite une portée tronconique élargie 13 d'axe XX destinée à recevoir la bride d'un noyau annulaire d'emboîtement 14 en sable de moulage poreux, par exemple en mélange durci de sable et de résine thermodurcissable. Le noyau 14 qui donne le profil intérieur de moulage de l'emboîtement du tuyau T comporte une jupe tubulaire 15 dont la paroi externe correspond à la paroi interne du tuyau T à obtenir. Le noyau 14 a une longueur ou hauteur supérieure à celle de la coquille 12 de manière que la jupe 15 se prolonge vers le bas au-delà de la coquille 12, sur une certaine hauteur de la filière 6, à la partie supérieure de celle-ci. La jupe 15 ménage ainsi avec la filière 6 un espace annulaire 16 correspondant à l'épaisseur du tuyau T à former, et ceci pour les raisons exposées plus loin. Intérieurement, pour des raisons exposées plus loin, le noyau 14 en sable poreux comporte obligatoirement un revêtement 17 imperméable à l'air et résistant à la température du métal ou de la fonte liquide. Ce revêtement 17 est par exemple une âme tubulaire en acier. Le revêtement 17 a la même longueur ou hauteur totale que le noyau 14 en sable poreux.

### 4. Moyens d'aspiration :

Le noyau 14 est appliqué sur sa portée 13 dans la coquille 12 par une plaque annulaire métallique 18 d'aspiration. La plaque 18 comporte une gorge annulaire d'aspiration 19 s'ouvrant vers la bride du noyau 14 en sable poreux, la gorge 19 étant adjacente à ladite bride. Dans la gorge 19 débouche un conduit 20 relié à travers un robinet 21 à une source d'aspiration non représentée. La plaque annulaire d'aspiration 18 est fixée à la coquille 12, par exemple par des vis.

### 5. L'extracteur:

Il est représenté ici schématiquement et partiellement sous forme d'une plaque métallique circulaire 22 dite plaque de levage, d'axe XX, solidaire de la plaque d'aspiration 18 à laquelle elle est fixée par exemple par des vis, et solidaire d'une tige 23 de levage, d'axe XX, suspendue à un appareil de levage guidé verticalement, non représenté.

### Fonctionnement :

### 1. Alimentation en métal liquide (Fig. 1) :

Après montage de la coquille 12 du noyau 13, de la plaque d'aspiration 18 et de la plaque de levage 22 de l'extracteur, au-dessus de la filière 6 en graphite, de la fonte liquide est introduite suivant la flèche 24 dans l'entonnoir 5 de coulée. Le robinet 21 du conduit d'aspiration 20 est fermé. Le remplissage du socle 1 et du creuset constitué par la filière 6 est effectué jusqu'à ce que le niveau de fonte liquide N atteigne en N la partie supérieure de la filière 6 ou du creuset correspondant à la partie supérieure de la chemise annulaire de refroidissement 8. La chemise 8 est parcourue par un courant d'eau. Par le principe des vases communicants, le niveau N est le même dans la filière 6 et l'entonnoir 5. La jupe 15 du noyau 14 d'emboîtement ainsi que l'âme tubulaire 17 du noyau 14 sont immergées dans la fonte liquide, qui est contenue dans la capacité du creuset ou de la filière 6. L'immersion a lieu sous une certaine profondeur suffisante pour empêcher que, dans la phase suivante de moulage de l'emboîtement, de l'air emprisonné dans la cavité de l'âme tubulaire 17, ne soit aspiré par le conduit 20 en passant sous la jupe 15 et en traversant la fonte liquide puis l'espace annulaire 16 entre le noyau 14 et la coquille 12.

### 2. Moulage de l'emboîtement du tuyau T (Fig. 1 et 2) :

La coquille 12 étant en contact étanche à l'air avec la tranche supérieure de la filière 6, on ouvre le robinet d'aspiration 21 et l'on aspire l'air contenu dans l'espace annulaire 16 à l'aide du conduit 20 d'aspiration de la gorge circulaire 19, à travers la bride poreuse 14a du noyau. Grâce à l'âme imperméable 17 en acier, il n'y a aucun effet d'aspiration dans la cavité tubulaire située à l'intérieur de l'âme 17. Ainsi, l'aspiration est limitée à l'espace annulaire 16. Cette limitation d'aspiration est obtenue également grâce à l'immersion, sur une certaine hauteur, de la jupe 15 du noyau et de l'âme tubulaire correspondante 17, au-dessous du niveau N de la fonte liquide.

La fonte liquide monte rapidement dans l'espace annulaire 16 de l'emboîtement, qu'elle emplit jusqu'à la bride poreuse 14a du noyau 14. Le moulage de l'emboîtement est pratiquement instantané (durée inférieure à une seconde). Cor- rélativement, du fait du prélèvement de la fonte liquide contenue dans la capacité interne de la filière 6, le niveau baisse dans l'espace intérieur de l'âme tubulaire 17 et de la jupe 15 du noyau 14, et dans l'entonnoir 5. Cependant le niveau de fonte ne descend pas au-dessous de l'âme 17 et de la jupe 15 qui restent immergées dans la fonte liquide afin de conserver en quelque sorte un joint hydraulique étanche à l'air. L'emboîtement 16 ainsi moulé se solidifie à partir du haut, c'est-à-dire à partir de la bride 14a du noyau 14.

### 3. Extraction discontinue d'un tube T :

Afin de préparer l'extraction, on complète le niveau de fonte liquide qui vient de baisser, en versant de la fonte dans l'entonnoir 5 suivant la flèche 24 pendant la solidification de l'emboîtement. Lorsque l'emboîtement 16 est formé et solidifié, on ferme le robinet d'aspiration 21. La fonte liquide comprise dans l'espace annulaire entre la jupe 15 et la filière 6 (partie supérieure) et la coquille 12 (partie inférieure) se refroidit à la fois sous l'influence de la partie supérieure de la chemise de refroidissement 8 et sous l'influence de la coquille 12. Ce refroidissement se traduit par une solidification suivant un front de solidification S de forme à peu près tronconique, partant de la paroi de la filière 6 à hauteur de l'extrémité inférieure de l'enveloppe de refroidissement 8 pour converger vers l'axe vertical XX jusqu'à l'extrémité inférieure de la jupe 15 du noyau 14. A ce stade de solidification suivant le front S, on actionne l'extracteur, c'est-à-dire l'ensemble de la plaque de levage 22 et de la coquille 12, vers le haut (flèche f de la Fig. 4), tout en versant de la fonte liquide dans l'entonnoir 5 suivant la flèche 24 pour remplacer la fonte liquide qui va être entraînée hors du creuset 6. On veille ainsi à maintenir le niveau N de fonte liquide constant pendant l'extraction, un peu au-dessous de la partie supérieure de la filière 6, à une hauteur où la fonte est encore refroidie par l'enveloppe 8. L'extraction vers le haut de l'emboîtement solidifié E, en solidarité avec la coquille 12, la plaque d'aspiration 18, la plaque de levage de l'extracteur 22 et le noyau 14, est effectuée de manière discontinue, pas à pas. La coquille 12 s'éloigne pas à pas de la filière 6. Il est à noter que, simultanément à l'emboîtement E, une amorce de fût s'est formée dans l'espace annulaire 16 entre la jupe 15 du noyau 14 et la coquille 12. Cette amorce de fût s'amincit suivant à peu près le profil S jusqu'à l'extrémité inférieure de l'enveloppe de refroidissement 8 (Fig. 3 et 4).

La première course de montée de l'ensemble emboîtement E-coquille 12-noyau 14 correspond à une fraction de la hauteur de fonte en cours de solidification en dessous de l'amorce de fût entre jupe 15 et enveloppe 8. Elle est par exemple de un à plusieurs centimètres. L'amorce de fût s'allonge donc de quelques centimètres de fonte solidifiée prélevée dans le creuset 6. A la première course de courte durée succède un arrêt de refroidissement et de solidification de la fonte montée à la partie supérieure de la filière 6, qui s'effectue dans les mêmes conditions que précédemment et est suivi d'une deuxième course ascendante de même amplitude que la première. Les courses de même amplitude et les arrêts de même durée se succèdent ainsi de suite, tout en continuant de « nourrir le tube T en formation par un apport de fonte liquide dans l'entonnoir 5 suivant la flèche 24 (Fig. 4). Peu de temps après la première course, l'ensemble emboîtement E-coquille 12- noyau 14 est suffisamment éloigné du creuset à filière 6 pour que la jupe 15 du noyau 14 ne soit plus immergée dans la fonte liquide (Fig. 4). Il en résulte que la fonte en cours de solidification est celle qui, au niveau N, est refroidie extérieurement par la chemise 8 et intérieurement par l'ambiance intérieure à la cavité du noyau 14 et de l'amorce de tuyau T. Le front de solidification S s'étend jusqu'à hauteur de l'extrémité inférieure de la chemise de refroidissement 8 où l'épaisseur de fonte solidifiée est nulle.

La levée ou l'extraction ascendante pas à pas se poursuit pour entraîner une nouvelle portion tubulaire de faible hauteur à la suite de la portion solide adjacente de tuyau T. Ces montées sont interrompues par des arrêts de solidification. La paroi extérieure du tuyau T qui se forme épouse la paroi intérieure de la filière 6. La paroi intérieure du tuyau T qui se forme n'épouse plus aucune paroi puisqu'il n'y a plus de noyau. Simultanément, l'alimentation en source, en fonte liquide, se poursuit par versement de fonte suivant la flèche 24 pour compenser le prélèvement de fonte à la partie supérieure du creuset à filière 6, et pour maintenir constant le niveau N en dessous de la partie supérieure de la filière 6, à une hauteur encore soumise à l'influence de l'enveloppe 8, de manière à maintenir les conditions de refroidissement en vue de former un fût de tuyau T régulier. Lorsque le tuyau T obtenu a une longueur de fût jugée suffisante, on cesse de verser de la fonte liquide en 24 et l'on procède à la vidange rapide de la fonte liquide contenue dans le creuset à filière 6 par exemple par un orifice non représenté, pratiqué dans l'axe XX au-dessous du pied de conduit de coulée 3, et muni d'un tiroir de fermeture.

On lève alors le tuyau T d'une hauteur telle que son extrémité inférieure sorte de la filière 6. Après la vidange rapide précitée, on sectionne l'extrémité inférieure de façon que le tuyau T ait une longueur précise et que la tranche d'extrémité inférieure sectionnée soit régulière, éventuellement profilée.

Pour démouler le tuyau T, on détache le tuyau T, la coquille 12 et le noyau 14 de la plaque d'aspiration 18 et l'on évacue le tuyau T.

Pour dégager l'emboîtement E, on retire la coquille 12 en la faisant glisser le long du fût du tuyau T et hors du fût et l'on casse le noyau 14 en sable en récupérant l'âme tubulaire 17 en acier.

Par ailleurs, on fixe sous la plaque d'aspiration 18 une autre coquille 12 portant un noyau 14 neuf, et l'on remet en place le nouvel ensemble coquille 12-noyau 14 en appui sur la tranche supérieure de la filière 6, dans la position de la Fig. 1.

En résumé, le procédé de l'invention consiste à faire monter le métal liquide (par aspiration) dans un espace annulaire 16 entre coquille 12 et noyau 14 donnant la forme de l'emboîtement du tuyau et d'un début de fût d'épaisseur e à partir d'un réservoir de métal liquide (creuset ou filière 6) alimenté en source, à faire solidifier le métal liquide à partir du haut dans cet espace annulaire et suivant une pellicule ou peau en contact avec la paroi du réservoir ou de la filière du creuset 6 que l'on refroidit, la peau ayant une épaisseur décroissante vers le bas ou croissante vers le haut jusqu'à une valeur maximale e égale à la largeur annulaire du fût entre jupe 15 du noyau 14 et coquille 12, à laisser ladite peau s'épaissir avec le temps par solidification jusqu'à ladite valeur maximale e, et à extraire régulièrement pas à pas cette peau solide vers le haut en prélevant le métal liquide du creuset ou de la filière 6 en continuant d'alimenter le creuset en métal liquide. Dans cet exemple, on compense le prélèvement de métal hors du creuset en maintenant constant le niveau de métal liquide par alimentation en source, par siphon.

### Avantages :

Grâce à l'aspiration vers le haut combinée avec l'alimentation ascendante en fonte liquide pour former l'emboîtement, on réalise un remplissage à la fois par aspiration et sous pression de l'espace annulaire 16 entre la coquille 12 et le noyau poreux 14, c'est-à-dire un remplissage complet sans laisser de poches ni de bulles de gaz ou d'air emprisonnées dans l'espace 16.

Grâce à la perméabilité à l'air du noyau 14 poreux, grâce à l'immersion de la jupe 15 du noyau 14 dans la fonte liquide et grâce à l'âme tubulaire 17 en acier imperméable à l'air, l'aspiration est rendue possible et est limitée à l'espace annulaire 16 entre la coquille 12 et le noyau 14.

Grâce à l'alimentation de métal liquide en source, par le système des vases communicants constitué par le creuset à filière 6, et le conduit de coulée 2, 3, 4 et 5, c'est une fonte liquide saine, exempte de traces ou corps étrangers qui est amenée vers le haut pour former le tuyau T, les crasses surnageant à la surface libre de l'entonnoir de coulée 5.

Grâce à la combinaison de la coquille 12 et de la filière 6, d'une part, pour la paroi extérieure, et du noyau 14 à longue jupe 15 pour la paroi intérieure, on obtient une amorce de fût de tuyau de très bel état de surface au voisinage de l'emboîtement, donc une liaison très saine entre emboîtement E et fût.

Ce bel état de surface se prolonge non seulement extérieurement, grâce à la filière 6, lorsque le noyau 14 s'est éloigné de la filière 6 (Fig. 4) mais encore intérieurement, malgré l'absence de noyau 14, grâce au maintien en température de l'extrémité inférieure non refroidie de la filière 6 au contact du métal liquide et de la plaque 11, grâce aux montées régulières, de faible amplitude, entrecoupées d'arrêts réguliers de refroidissement assurant des conditions régulières de formage de sections annulaires solidifiées de fût à la partie supérieure de la filière 6 et grâce aux conditions thermiques régulières de solidification.

Grâce à ce procédé et à cette installation, on obtient un tuyau en fonte T à emboîtement E dont le fût a une faible épaisseur par rapport au diamètre, par exemple une épaisseur de 4 mm pour un tuyau de diamètre 80 mm, une épaisseur de 7 mm pour un tuyau de diamètre 300 mm, ledit diamètre de tuyau étant le diamètre intérieur de la filière 6.

Ce procédé et cette installation assurent une cadence de production élevée, avec des moyens de production relativement simples et de fonctionnement facile.

Grâce à la plaque annulaire isolante 11, qui empêche le refroidissement du socle 1 et de son conduit 2 à partir de l'enveloppe 8, le fond du creuset n'est pas refroidi, de sorte que c'est toujours une fonte liquide chaude qui peut monter vers la partie supérieure du creuset à filière 6.

Grâce au bloc-siphon 1-2-3-4-5, seule la charge utile de fonte pour la confection d'un tuyau T en fonte est nécessaire (au volume près de la fonte contenue dans le bloc-siphon 1-2-3-4-5 qui est à vidanger en fin de coulée d'un tuyau T, donc à récupérer).

### Variantes :

Pour éviter d'avoir à faire glisser la coquille 12 tout le long du fût du tuyau T lors du démoulage, on laisse la coquille 12 en place sur la filière 6 lors de l'extraction (Fig. 5, 6 et 7) et l'on prévoit des moyens internes de préhension et d'extraction du tuyau T en formation.

A cet effet (Fig. 5, 6, 7, 8, 9) est prévue une coquille 25 similaire à la coquille 12 mais présentant les modifications suivantes : elle comporte à sa partie inférieure de plus faible diamètre une bride 26 destinée à être fixée sur la tranche supérieure de l'enveloppe de refroidissement 8 par des vis. De plus, au lieu d'être fixée à sa partie supérieure de plus grand diamètre à la plaque annulaire d'aspiration 18, la coquille 25 porte sur sa tranche d'extrémité supérieure un cordon d'étanchéité 27, par exemple en mastic ou silicone, ou en colle de résine époxy destinée à jointoyer de manière étanche à l'air la plaque 18 et la coquille 25 sans empêcher le détachement et l'éloignement de la plaque 18 lors de l'extraction. Par ailleurs, pour réaliser des moyens internes de préhension de l'emboîtement E du tuyau T en formation, le noyau 14 est pourvu d'une jupe 15a modifiée de la manière suivante (Fig. 7, 8, 9) : la jupe 15a est échancrée à sa partie inférieure, à intervalles réguliers sur son pourtour, et ses échancrures sont emplies jusqu'à l'affleurement avec la tranche d'extrémité inférieure de l'âme tubulaire 17a par des portions d'embouts métalliques 28 en forme de secteurs cylindriques, par exemple au nombre de quatre ou de six. Ces portions d'embouts 28 constituant des mâchoires internes comportent sur leur face concave interne en contact avec l'âme 17a une portion de nervure circulaire 29 en saillie sur ladite face concave et en prise de manière amovible sur une gorge circulaire continue 30 de l'âme tubulaire 17a ; les portions de nervures 29 sont donc placées au voisinage de la jupe 15a du noyau 14. Les portions d'embouts 28 comportent sur leur face convexe externe, qui prolonge et affleure la paroi convexe externe de la jupe 15a, une protubérance d'accrochage 31 à profil démoulable, par exemple sous forme d'une paire de portions de bourrelets circulaires 31 en saillie par rapport aux parois convexes externes de la jupe 15a et des portions d'embouts 28.

L'âme métallique 17a est elle-même échancrée par des créneaux 32 régulièrement répartis sur le pourtour circulaire, qui sont comblés par des languettes de sable à noyau complémentaires 33 faisant partie de la jupe 15a du noyau 14. Chaque languette de sable 33 a un angle au centre au moins égal à celui des portions d'embouts 28. Les languettes de sable 33 en nombre égal aux portions d'embouts 28 sont également pourvues de bourrelets d'accrochage 31 de profil identique aux bourrelets 31 dont sont pourvues les portions d'embouts 28 de manière à former une paire de bourrelets circulaires 31 complets.

La formation du tuyau T à emboîtement E est analogue à celle de l'exemple précédent. La différence de fonctionnement réside dans l'entraînement du tuyau T en cours de formation lors de l'extraction et dans le démoulage : dès que la plaque 18 solidaire de l'extracteur est élevée à l'aide de la tige de levage 23 non représentée (Fig. 6), elle s'éloigne de la coquille 25 qui reste fixée à l'enveloppe de refroidissement 8 par sa bride 26 cependant qu'elle entraîne vers le haut l'emboîtement E par le noyau 14 et par les portions d'embouts 28 ainsi que les languettes de sable à noyau 33. En fin de coulée, pour démouler le tuyau T, on fait tourner le tuyau autour de l'axe XX par rapport à la plaque annulaire 18 en vue de casser le noyau 14 et les languettes 33 et de faire occuper les emplacements vides laissés par les languettes 33, par les portions d'embouts 28 qui, à la première traction du tuyau T par rapport à la plaque 18, peuvent s'escamoter de manière centripète. Le tuyau T se trouve donc libéré de la coquille 25 au cours de l'extraction puisqu'il glisse à l'intérieur de celle-ci, lors de l'extraction, ce qui évite une opération supplémentaire d'enlèvement de la coquille 25 le long du fût une fois que le tuyau T est complètement formé.

Suivant une autre variante (Fig. 10), le bloc-siphon 1-2-3-4-5 est remplacé par une poche de coulée sous pression 34 de type théière, à goulotte de remplissage oblique 35 fermée par un couvercle 36. Un tube de coulée vertical 37 en matériau réfractaire traverse la paroi supérieure de la poche 34 fermée. Il plonge presque au fond de la poche 34 et fait saillie au-dessus de la paroi supérieure sur une courte longueur suivant laquelle il est entouré et renforcé d'une buse tronconique 38 d'axe XX de raccordement avec un emboîtement tronconique complémentaire 39 d'axe XX à la partie inférieure du socle 1a pour faire communiquer le tube de coulée 37 avec la cavité du creuset ou de la filière 6.

Un conduit 40 en communication avec l'intérieur de la poche 34 à la partie supérieure de celle-ci, au-dessus du niveau du métal liquide M (de la fonte, par exemple) est relié sous la commande d'un robinet 41 à une source de gaz comprimé (par exemple de l'air comprimé) ou à une décharge.

La plaque annulaire 18a est modifiée par rapport à la plaque 18 par suppression de la gorge 19 et du conduit 20 d'aspiration.

Pour former un tuyau T à emboîtement, on procède comme dans le premier exemple mais avec un mode différent d'alimentation en métal liquide. On emplit d'abord l'espace annulaire 16 en élevant la pression dans la poche de coulée 34 pour faire monter la fonte liquide dans le tube 37 et emplir tout l'espace 16, et l'on augmente sans cesse la pression tout en faisant monter par à- coups l'emboîtement E obtenu, comme dans le premier exemple. L'espace annulaire 16 n'est donc plus empli par aspiration.

On ne relâche brutalement la pression dans le conduit 40 que lorsque le tuyau T a atteint une longueur suffisante.

Dans cette variante, la coquille 12 peut être également remplacée par la coquille d'emboîtement 25, et le noyau 14 à jupe 15 par le noyau 14 à jupe 15a comme aux Fig. 5, 6, 7, 8, 9.

Dans une autre variante applicable au premier mode d'alimentation en fonte liquide à l'aide d'un bloc-siphon 1-2-3-4-5, au lieu d'amener la fonte liquide en source par le fond 7 suivant l'axe XX de la filière 6, on peut amener la fonte liquide par le fond 7 tangentiellement à la filière 6.

Enfin, la température du bloc-siphon 1-2-3-4-5 est contrôlable et même susceptible d'être élevée par un chauffage par induction électrique notamment du conduit 2-3.

## Revendications

1. Procédé pour la coulée continue verticale ascendante d'un tuyau en fonte du type dans lequel on utilise un creuset-réservoir alimenté en métal liquide en source, ledit creuset-réservoir, à paroi cylindrique, constituant une filière (6) donnant la forme du fût du tuyau (T), on refroidit extérieurement la filière (6), et on engendre un corps tubulaire par extraction ascendante de métal solidifié, pas à pas, hors de la filière (6), ce procédé étant caractérisé en ce que pour la fabrication d'un tuyau à emboîtement on forme d'abord l'emboîtement (E) et une amorce du fût en faisant monter la fonte liquide dans l'espace annulaire (16) compris entre une coquille (12) donnant la forme extérieure de l'emboîtement et un noyau (14) donnant la forme interne de l'emboîtement.

2. Procédé suivant la revendication 1 caractérisé en ce que, pour former l'emboîtement, on fait monter la fonte par aspiration au-dessus du creuset-réservoir constituant la filière (6).

3. Procédé suivant la revendication 1 caractérisé en ce que lors du moulage de l'emboîtement, on obture la partie inférieure de l'espace annulaire (16) à emplir de fonte pour former ledit emboîtement au moyen d'un joint hydraulique de fonte liquide étanche à l'air.

4. Procédé suivant la revendication 1 caractérisé en ce que pour former l'emboîtement, l'on fait monter la fonte sous basse pression gazeuse, sans aspiration.

5. Procédé suivant la revendication 1 caractérisé en ce que, pour l'extraction du tuyau en formation, on exerce une traction sur l'emboîtement solidifié par l'intérieur de celui-ci.

6. Installation de coulée continue verticale ascendante pour la mise en oeuvre du procédé suivant la revendication 1, cette installation du type comprenant un creuset constitué par une filière tubulaire (6) et par un fond (1) en matériau réfractaire où débouche un conduit (3) d'alimentation en fonte liquide, étant caractérisée en ce que, la filière tubulaire (6) est surmontée d'une coquille d'acier (12) donnant la forme extérieure de l'emboîtement (E) et portant un noyau d'emboîtement (14) en matériau réfractaire poreux perméable aux gaz, donnant la forme intérieure de l'emboîtement (E) et amorçant celle de la cavité cylindrique du fût du tuyau (T) à obtenir, ladite coquille (12) et ledit noyau (14) d'emboîtement s'évasant vers le haut coaxialement à la filière tubulaire (6), ledit noyau (14) comportant une jupe tubulaire (15) immergée par son extrémité inférieure sur une certaine profondeur, correspondant à une partie de la hauteur de la filière (6) et à une amorce de fût du tuyau (T) à obtenir.

7. Installation suivant la revendication 6 caractérisée en ce que la jupe (15) du noyau (14) s'étend en vis-à-vis de la coquille (12) et de la filière (6), le noyau annulaire (14) étant revêtu intérieurement sur toute sa longueur d'un revêtement (17) imperméable à l'air et résistant à la chaleur.

8. Installation suivant la revendication 7 caractérisée en ce que, le revêtement (17) est une âme tubulaire en acier.

9. Installation suivant la revendication 6 caractérisée en ce que, le noyau tubulaire (14) possède une bride (14a) de support et de suspension dans un logement (13) de la coquille (12), et de passage de l'air et des gaz aspirés vers une gorge annulaire (19) adjacente et un conduit (20) d'aspiration à travers une plaque (18) d'aspiration et de fixation du noyau (14) à la coquille (12).

10. Installation suivant la revendication 9 caractérisée en ce que, elle comporte une plaque de levage (22) solidaire d'un appareil de levage ou extracteur ascendant et solidaire de la plaque d'aspiration (18) et de l'ensemble coquille (12)-noyau (14).

11. Installation suivant la revendication 6 caractérisée en ce que, la filière (6) est entourée d'une chemise d'eau (18) qui, avec la tranche d'extrémité supérieure de la filière (6) supporte la coquille (12).

12. Installation suivant la revendication 6 caractérisée en ce qu'un cordon d'étanchéité (6a), à l'air, est écrasé entre la filière (6) et la coquille (12).

13. Installation suivant la revendication 6 caractérisée en ce qu'une coquille d'acier (25) donnant la forme extérieure de l'emboîtement (E), est fixée sur la filière (6), mais non fixée sur la plaque (18) d'aspiration et de support du noyau (14), le noyau (14) comportant alors des moyens internes (28, 31, 33) de préhension et d'extraction de l'emboîtement solidifié (E).

14. Installation suivant la revendication 13 caractérisée en ce qu'un cordon d'étanchéité à l'air (27) est écrasé entre la coquille (25) et la plaque d'aspiration (18).

15. Installation suivant la revendication 13 caractérisée en ce que, les moyens internes de préhension et d'extraction de l'emboîtement (E) prévu sur le noyau (14) sont prévus sur l'extrémité inférieure de la jupe (15a) du noyau (14), ladite jupe (15a) comportant un certain nombre de portions d'embouts (28) constituant des mâchoires internes et alternant avec des languettes de sable (33) de la jupe (15a), lesdits embouts (28) étant en prise de manière amovible sur l'âme tubulaire (17a) du noyau (14).

16. Installation suivant les revendications 13 et 15 caractérisée en ce que, les portions d'embouts métalliques (28) en forme de secteurs cylindriques, comportent sur leur face concave interne en contact avec l'âme (17a), une portion de nervure circulaire (29) en saillie sur ladite face concave et en prise de manière amovible sur une gorge circulaire continue (30) de l'âme tubulaire (17a), et elles comportent sur leur face convexe externe, qui prolonge et affleure la paroi convexe externe de la jupe (15a), une protubérance d'accrochage (31) à profil démoulable, en saillie par rapport à leur paroi convexe externe.

17. Installation suivant les revendications 13 et 15 caractérisée en ce que, l'âme métallique tubulaire (17a) est échancrée par des créneaux (32) régulièrement répartis sur le pourtour circulaire, qui sont comblés par des languettes de sable (33) faisant partie de la jupe (15a) du noyau (14), chaque languette de sable (33) alternant avec une portion d'embout (28) et ayant un angle au centre au moins égal à celui de chaque portion d'embout (28), et chaque languette de sable étant pourvue de protubérances d'accrochage (31) de même profil que les protubérances d'accrochage des portions d'embouts (28) dont elles assurent la continuité circulaire, les languettes de sable (33) étant en nombre égal aux portions d'embouts métalliques (28).

## Claims

1. Method for the continuous vertical bottom casting of a cast-iron pipe of the type in which one uses a reservoir-crucible supplied with molten metal from the bottom, the said reservoir-crucible have a cylindrical wall constituting a die (6) providing the shape of the body of the pipe (T), the die (6) is cooled externally and a tubular body is produced by ascending extraction of solidified metal, step by step, from the die (6), this method being characterised in that for the production of a pipe comprising a socket, one firstly forms the socket (E) and the beginning of the body by causing the molten cast-iron to rise in the annular space (16) comprised between a chill-mould (12) producing the external shape of the socket and a core (14) providing the internal shape of the socket.

2. Method according to Claim 1, characterised in that in order to form the socket, the cast-iron is made to rise by suction above the reservoir-crucible constituting the die (6).

3. Method according to Claim 1, characterised in that at the time of casting of the socket, one closes off the lower part of the annular space (16) to be filled with cast-iron in order to form the said socket by means of a hydraulic joint of molten cast-iron which is air-tight.

4. Method according to Claim 1, characterised in that in order to form the socket, the cast-iron is made to rise under low gas pressure, without suction.

5. Method according to Claim 1, characterised in that, for the extraction of the pipe being formed, traction is exerted on the solidified socket from the interior of the latter.

6. Installation for continuous vertical bottom casting for carrying out the method according to Claim 1, this installation of the type comprising a crucible constituted by a tubular die (6) and by a base (1) of refractory material in which a pipe (3) for supplying molten cast-iron opens out, being characterised in that, the tubular die (6) is surmounted by a steel chill-mould (12) providing the external shape of the socket (E) and supporting a socket core (14) of porous refractory material which is permeable to gases, providing the internal shape of the socket (E) and beginning that of the cylindrical cavity of the body of the pipe (T) to be produced, the said chill-mould (12) and the said socket core (14) flaring out in an upwards direction co-axially with respect to the tubular die (6), the said core (14) comprising a tubular skirt (15) immersed by its lower end over a certain depth, corresponding to part of the height of the die (6) and to the beginning of the body of the pipe (T) to be produced.

7. Installation according to Claim 6, characterised in that the skirt (15) of the core (14) extends in facing relationship to the chill-mould (12) and the die (6), the annular core (14) being covered internally over its entire length by a covering (17) which is impermeable to air and heat-resistant.

8. Installation according to Claim 7, characterised in that the covering (17) is a tubular steel core.

9. Installation according to Claim 6, characterised in that the tubular core (14) has a flange (14a) for support and suspension in a housing (13) of the chill-mould (12) and for the passage of air and gases sucked towards an adjacent annular groove (19) and a pipe (20) for suction through a suction plate (18) which also serves for fixing the core (14) to the chill-mould (12).

10. Installation according to Claim 9, characterised in that it comprises a lifting plate (22) integral with a lifting apparatus or ascending extractor and integral with the suction plate (18) and the arrangement of the chill-mould (12) and core (14).

11. Installation according to Claim 6, characterised in that the die (6) is surrounded by a water jacket (18) which, with the upper terminal edge of the die (6) supports the chill-mould (12).

12. Installation according to Claim 6, characterised in that a sealing bead (6a), to prevent the penetration of air, is compressed between the die (6) and the chill-mould (12).

13. Installation according to Claim 6, characterised in that a steel chill-mould (25) providing the external shape of the socket (E) is fixed to the die (6), but not fixed to the suction plate (18) for supporting the core (14), the core (14) thus comprising internal means (28, 31, 33) for gripping and extracting the solidified socket (E).

14. Installation according to Claim 13, characterised in that an air-tight sealing bead (27) is compressed between the chill-mould (25) and the suction plate (18).

15. Installation according to Claim 13, characterised in that the internal means for gripping and extracting the socket (E) provided on the core (14) are provided on the lower end of the skirt (15a) of the core (14), the said skirt (15a) comprising a certain number of mouth-piece portions (28) constituting internal jaws and alternating with tongues of sand (33) of the skirt (15a), the said mouth-pieces (28) being in removable engagement with the tubular core (17a) of the core (14).

16. Installation according to Claims 13 and 15, characterised in that the metal mouth-piece portions (28) in the form of cylindrical sectors, comprise on their inner concave face in contact with the core (17a), a circular rib portion (29) projecting on the said concave face and in removable engagement with a continuous circular groove (30) of the tubular core (17a) and they comprise on their outer convex face, which extends and lies flush with the outer convex wall of the skirt (15a), an engagement protuberance (31) having a profile which can be stripped, projecting with respect to their outer convex wall.

17. Installation according to Claims 13 and 15, characterised in that the tubular metal core (17a) is notched by indentations (32) uniformly distributed on the circular periphery, which are filled by tongues of sand (33) forming part of the skirt (15a) of the core (14), each tongue of sand (33) alternating with a mouth-piece portion (28) and having an angle at the centre at least equal to that of each mouth-piece portion (28) and each tongue of sand being provided with engagement protuberances (31) of the same profile as the engagement protuberances of the mouth-piece portions (28) of which they ensure circular continuity, the number of tongues.of sand (33) being equal to the metal mouth-piece portions (28).

## Patentansprüche

1. Verfahren zum vertikalen. Stranggießen mit aufsteigendem Guß eines. Rohrs aus Gußeisen, bei dem ein mit Flüssigmetall versorgter Tiegel verwendet wird, der zflinderförmige Wandungen aufweist und ein Stranggußwerkzeug (6) bildet, das dem Rohr (T) die Form seiner Mantelfläche gibt; wobei das Stranggußwerkzeug (6) von außen gekühlt wird und ein rohrförmiger Körper durch schrittweises aufsteigendes Herausziehen des erstarrten Metalls aus dem Stranggußwerkzeug (6) erzeugt wird, dadurch gekennzeichnet, daß z.ur Herstellung eines Rohres mit einer Muffe zuerst die Muffe (E) und ein Anfangsstück der Mantelfläche gebildet wird, indem die flüssige Schmelze in den ringförmigen Raum (16) zwischen einer Form (12), die die äußere Form der Muffe bestimmt, und einem Kern (14), der die innere Form der Muffe bestimmt, steigen gelassen wird.

2. Verfahren nach Anspruch 1, dadurch gekennzeichnet, daß zur Bildung der Muffe die Schmelze durch Ansaugen oberhalb des Schmelztiegelbehälters, der das Stranggußwerkzeug (6) bildet, steigen gelassen wird.

3. Verfahren nach Anspruch 1, dadurch gekennzeichnet, daß während des Formens der Muffe der untere Teil des ringförmigen Raums (16), der mit der Schmelze gefüllt werden muß, um die Muffe zu bilden, mittels einer hydraulischen luftdichten Verbindung aus flüssiger Schmelze geschlossen wird.

4. Verfahren nach Anspruch 1, dadurch gekennzeichnet, daß zur Bildung der Muffe die Schmelze unter niedrigem Gasdruck ohne Ansaugung steigen gelassen wird.

5. Verfahren nach Anspruch 1, dadurch gekennzeichnet, daß zum Herausziehen des sich bildenden Rohres an der erstarrten Muffe von ihrem Inneren aus gezogen wird.

6. Vorrichtung zum vertikalen Stranggießen mit aufsteigendem Guß zur Durchführung des Verfahrens nach Anspruch 1, mit einem Schmelztiegel, der aus einem rohrförmigen Stranggußwerkzeug (6) und einem Boden (1) aus hitzebeständigem Material besteht, wobei in letzterem ein Versorgungskanal (3) für flüssige Schmelze mündet, dadurch gekennzeichnet, daß auf dem rohrförmigen Stranggußwerkzeug (6) eine Stahlform (12) angeordnet ist, die die äußere Form der Muffe (E) gibt und einen Muffenkem (14) aus hitzebeständigem porösem, gasdurchlässigem Material, der die innere Form der Muffe (E) bestimmt und der die Form des zylinderförmigen Innenraums des zu erhaltenden Rohrmantels (T) bestimmt, wobei die Form (12) und der Kern (14) der Muffe sich nach oben koaxial zum Stranggußwerkzeug (6) aufweiten, wobei der Kern (14) einen rohrförmigen Stutzen (15) aufweist, der mit seinem unteren Ende bis in eine bestimmte Tiefe eingetaucht ist, die einem Teil der Höhe des Stranggußwerkzeugs (6) und einem Anfangsstück des zu erhaltenden Rohrmantels (T) entspricht.

7. Vorrichtung nach Anspruch 6, dadurch gekennzeichnet, daß der Stutzen (15) des Kerns (14) sich gegenüber der Form (12) und dem Stranggußwerkzeug (6) erstreckt, wobei der ringförmige Kern (14) in über seine gesamte Länge mit einer luftundurchlässigen, hitzebeständigen Ummantelung (17) ausgekleidet ist.

8. Vorrichtung nach Anspruch 7, dadurch gekennzeichnet, daß die Ummantelung (17) eine rohrförmige Stahlseele ist.

9. Vorrichtung nach Anspruch 6, dadurch gekennzeichnet, daß der rohrförmige Kern (14) einen Flansch (14a), der als Träger und Halterung der Form (12) in einem Lager 13 und zum Durchlassen der Luft bzw. des durch eine Ringnut (19) angesaugten Gases dient, aufweist, wobei die Ringnut an eine Absaugleitung (20) angrenzt, mit der durch die Platte (18) abgesaugt wird, wobei mit der Platte (18) der Kern (14) an der Form (12) befestigt ist.

10. Vorrichtung nach Anspruch 9, dadurch gekennzeichnet, daß diese eine Hebeplatte (22) aufweist, die mit einem Hebegerät oder einer Hebevorrichtung verbunden ist und starr an der Absaugplatte (18) und der Gesamtheit aus Formen (12) und Kern (14) befestigt ist.

11. Vorrichtung nach Anspruch 6, dadurch gekennzeichnet, daß das Stranggußwerkzeug mit einem Kühlwassermantel (18) umgeben ist, der mit dem oberen Teil des Stranggußwerkzeugs (6) die Form (12) trägt.

12. Vorrichtung nach Anspruch 6, dadurch gekennzeichnet, daß ein luftdichtes Dichtband (6a) zwischen dem Stranggußwerkzeug (6) und der Form (12) eingeklemmt ist.

13. Vorrichtung nach Anspruch 6, dadurch gekennzeichnet, daß eine Stahlform (25), die die äußere Form der Muffe (E) bestimmt, auf dem Stranggußwerkzeug (6) befestigt ist, jedoch nicht auf der Ansaugplatte (18) und dem Träger des Kerns (14), wobei der Kern (14) innere Organe (28, 31, 33) zum Haltern und Herausziehen der verfestigten Muffe (E) aufweist.

14. Vorrichtung nach Anspruch 13, dadurch gekennzeichnet, daß ein luftdichtes Band (27) zwischen der Form (25) und der Ansaugplatte (18) gequetscht ist.

15. Vorrichtung nach Anspruch 13, dadurch gekennzeichnet, daß die inneren Organe zur Halterung und zum Herausziehen der Muffe (E), die auf dem Kern (14) vorgesehen sind, am unteren Ende des Stutzens (15a) des Kerns (14) vorgesehen sind, wobei der Stutzen (15a) eine gewisse Anzahl von Zinken (28) aufweist, die innere Klemmbacken bilden und sich mit Sandfingern (33) des Stutzens (15a) abwechseln, wobei die Zinken (28) abnehmbar in die rohrförmige Seele (17a) des Kerns (14) eingreifen.

16. Vorrichtung nach den Ansprüchen 13 und 15, dadurch gekennzeichnet, daß die Metallansatzstücke (28) in Form von Zylindersektoren auf ihrer konkaven Innenfläche, die mit der Seele (17a) in Berührung stehen, einen Bereich bestehend aus kreisförmigen Rippen (29) aufweisen, die auf dieser konkaven Fläche vorstehen und entfernbar in eine kontinuierliche Ringnut (30) der rohrförmigen Seele (17a) eingreifen, wobei diese auf ihrer konvexen Außenfläche, die die konvexe Außenfläche des Stutzens (15a) verlängert, eine vorstehende Klemmvorstülpung (31) mit abformbarem Profil aufweisen, die im Verhältnis zu ihrer konvexen Außenfläche vorstehen.

17. Vorrichtung nach den Ansprüchen 13 und 15, dadurch gekennzeichnet, daß die rohrförmige Metallseele (17a) mit gleichmäßig auf ihrem Umfang verteilten Zinken (32) versehen ist, die durch Sandfinger (33) durchsetzt werden, die einen Teil des Stutzens (15a) des Kerns (14) bilden, wobei jeder Sandfinger (33) sich mit einem Ansatzstück (28) abwechselt und einen Mittenwinkel aufweist, der mindestens gleich dem jedes Ansatzstücks (28) ist und wobei jeder Sandfinger mit Klemmausstülpungen (31) versehen ist, die das gleich Profil haben wie die Klemmausstülpungen (28), deren zirkuläre Kontinuität sie gewährleisten, und wobei die Anzahl der Sandfinger (33) gleich der Anzahl der Metallansatzstücke (28) ist.
